# EUROPÄISCHE PATENTSCHRIFT

(11) **EP 1 583 109 B1**
(45) Veröffentlichungstag und Bekanntmachung des Hinweises auf die Patenterteilung: **03.03.2010**
(21) Anmeldenummer: 05290219.4
(22) Anmeldetag: 31.01.2005
(51) Int. Cl.: H01B 7/04

(54) **Flexible elektrische Leitung**
Flexible electrical cable
Câble électrique flexible.

(30) Priorität: 31.03.2004 EP 04290851
(43) Veröffentlichungstag der Anmeldung: 05.10.2005
(73) Patentinhaber: Nexans, 75008 Paris (FR)
(72) Erfinder: Grögl, Ferdinand, 90403 Nürnberg (DE); Mann, Thomas, 91367 Weissenohe (DE)
(74) Vertreter: Döring, Roger

(56) Entgegenhaltungen:
- WO-A-00/49942
- US-A- 4 737 598
- US-A- 5 834 699

## Beschreibung

Die Erfindung betrifft eine flexible elektrische Leitung gemäß dem Oberbegriff des Patentanspruchs 1 (WO 00/49942).

Derartige Leitungen werden als Steuerleitunge beispielsweise zum Verbinden von ortsveränderlichen Geräten mit einer Spannungs- bzw. Signalquelle eingesetzt. Ortsveränderliche Geräte können beispielsweise Kräne, Werkzeugmaschinen und Roboter sein. Die Leitungen müssen mechanisch belastbar sein, mit einer auf lange Zeit gleichbleibenden Biegefestigkeit, beispielsweise beim Einsatz in Energieschleppketten. Sie sollen auch in einem weiten Temperaturbereich flexibel bleiben, der beispielsweise zwischen -40 °C und +80 °C liegt.

Aus der US 5 834 699 A geht ein hochflexibles elektrisches Kabel für medizinische Abwendungen hervor. Es weist eine Anzahl von isolierten elektrischen Leitern auf, die um ein zentrales Element herumverseilt sind. In den Zwickeln zwischen den Leitern sind isolierte Zugelemente angeordnet. Die Einheit aus Leitern und Zugelementen ist von einer leitfähigen Membran umgeben, über welcher ein Außenmantel angebracht ist.

Bei der bekannten Leitung nach dem DE 201 09 974 U1 sind in den Zwickeln der Adern Füllelemente aus Kunststoff angeordnet, deren Durchmesser größer als der Durchmesser der Adern ist. Sie sind zusammen mit den Adern verseilt. Für den Mantel ergibt sich eine von den beiden Adern und den beiden Füllelementen gebildete etwa kreisrunde Unterlage. Die im Durchmesser größeren Füllelemente ermöglichen eine Anpassung des Wellenwiderstandes der Leitung an gewünschte Werte. Durch die Verseilung der Adern miteinander sollen die Wirkung von externen Magnetfeldern reduziert sowie die elektromagnetische Verträglichkeit, die Einstrahlfestigkeit und die Störsicherheit erhöht werden. Ein gesonderter, elektrisch wirksamer Schirm ist nicht vorgesehen. Über den Aufbau der elektrischen Leiter der Adern sind der Druckschrift keine Angaben zu entnehmen.

Die elektrische Leitung nach der eingangs erwähnten WO 00/49942 ist in einem Gerät zur Blutzuckermessung angeordnet. Sie hat drei Adern und einen aus verzinnten Kupferdrähten bestehenden Beilaufdraht, die gemeinsam von einem elektrischen Schirm umgeben sind, der als Geflecht aus verzinnten Kupferdrähten ausgeführt ist. Der Beilaufdraht dient zur Kontaktierung des Schirms.

Der Erfindung liegt die Aufgabe zugrunde, die eingangs geschilderte Leitung so zu gestalten, daß sie mit wirksamer elektrischer Schirmung ausgerüstet und einfach herzustellen ist sowie auch bei häufiger Biegebeanspruchung eingesetzt werden kann.

Diese Aufgabe wird entsprechend den kennzeichnenden Merkmalen des Patentanspruchs 1 gelöst.

Diese Leitung ist sehr einfach herstellbar, und zwar mit Einsatz von grundsätzlich bekannten, einfach aufgebauten Maschinen und zugehörigen Vorrichtungen, wie beispielsweise Ablauf- und Aufwickeleinrichtungen. Durch das Zusammenwirken von Litze und Schirmlage ergibt sich auf einfache Weise ein elektrisch hochwirksamer Schirm für die Leitung. Wegen der Litze kann die Schirmlage relativ materialarm ausgeführt werden, wodurch einerseits die gute Biegbarkeit der Leitung unterstützt und andererseits die für eine häufige Biegebeanspruchung geforderte Stabilität sichergestellt ist. Die Schirmlage besteht aus einem Hybridband mit einer Kunststoffschicht und einer Metallschicht. Das Hybridband ist überlappend um die Adern und die Litze herumgewickelt, und zwar so, daß die Metallschicht an den Adern und insbesondere dicht an der Litze anliegt. Die Litze ergänzt außerdem auf der einen Seite der beiden Adern den Querschnitt der Leitung, der bei entsprechender Gestaltung der gegenüberliegenden Seite leicht etwa kreisrund geformt werden kann.

Zusammen mit einer zweiten Litze aus verzinnten Kupferdrähten oder einem Strang gleicher Abmessungen, die im der Litze gegenüberliegenden Zwickel zwischen den beiden Adern angeordnet werden, kann dieser etwa kreisrunde Querschnitt einfach und sinnvoll erreicht werden.

Ausführungsbeispiele des Erfindungsgegenstandes sind in den Zeichnungen dargestellt.

Es zeigen:
Fig. 1 einen Querschnitt durch eine Leitung nach der Erfindung.
Fig. 2 eine gegenüber Fig. 1 ergänzte Ausführungsform der Leitung.
Fig. 3 einen Querschnitt durch ein Kabel mit mehreren Leitungen nach Fig. 1 und anderen Elementen in verkleinerter Darstellung.

Die Leitung L nach Fig. 1 hat zwei Adern 1 und 2, die jeweils einen vorzugsweise aus Kupfer bestehenden Litzenleiter 3 aufweisen, welcher von einer Isolierung 4 umgeben ist. Die Adern 1 und 2 sind zusammen mit einer Litze 5 und einem als Füllelement dienenden Strang 6 aus Isoliermaterial zu einer Einheit verseilt. Über der Einheit aus Adern 1 und 2 sowie Litze 5 und Strang 6 ist eine Schirmlage 7 angebracht, welche von einem Mantel 8 aus Isoliermaterial umgeben ist.

Die Litzenleiter 3 der Adern 1 und 2 sind beispielsweise aus sieben Einzeldrähten 9 aufgebaut. Es kann aber auch eine andere Anzahl von Einzeldrähten eingesetzt werden, die sich insgesamt stets zu einem möglichst kreisrunden Litzenleiter ergänzen sollen. Das gilt beispielsweise auch für neunzehn Einzeldrähte mit dem Aufbau 1 + 6 + 12, also mit zwölf Einzeldrähten in der Außenlage. Die Einzeldrähte 9 bestehen vorzugsweise aus Kupfer. Sie werden in bekannter Technik beispielsweise miteinander verseilt, so daß sich ein Litzenleiter 3 mit einem aus Fig. 1 ersichtlichen Querschnitt ergibt. Sie können aber auch parallel zueinander liegend zu dem Litzenleiter 3 zusammengefaßt werden, beispielsweise in einem sogenannten Nippel. Der Litzenleiter 3 wird dann einem Extruder zugeführt, in dem die Isolierung 4 auf denselben aufgebracht wird. Die Isolierung 4 besteht vorzugsweise aus einem Polyolefin, beispielsweise aus Polyethylen oder Polypropylen.

Die Litze 5 besteht aus Einzeldrähten 10, die als verzinnte Kupferdrähte ausgeführt sind. Abmessungen und Anzahl der Einzeldrähte 10 stimmen vorzugsweise mit denen der Litzenleiter 3 überein. Auch die Einzeldrähte 10 (oder gegebenenfalls Mehrfachdrähte) können zu der Litze 5 mit geordnetem Drahtaufbau (z. B. 1 + 6) verseilt oder parallel zueinander verlaufend zusammengefaßt werden.

Die Adern 1 und 2 sowie die Litze 5 und der Strang 6 werden in einem folgenden Arbeitsgang mit möglichst kurzer Schlaglänge ohne Rückdrehung zu einer Einheit miteinander verseilt, wodurch sich im Querschnitt gemäß Fig. 1 eine etwa kreisförmige Umhüllende mit dem Durchmesser D ergibt. Der Durchmesser D entspricht der Summe der Durchmesser der beiden Adern 1 und 2. Durch die Verseilung werden die für die flexible Leitung L gestellten Anforderungsprofile, wie Biegbarkeit und Bewegungszyklen in einer Schleppkette, erreicht. Die Schlaglänge liegt mit Vorteil zwischen 6 x D und 14 x D, mit dem Durchmesser D der Einheit aus den vier Verseilelementen.

Wenn die Einzeldrähte 9 der Litzenleiter 3 und/oder die Einzeldrähte 10 der Litze 5 nicht miteinander verseilt, sondern parallel zueinander verlaufend zusammengefaßt sind, gilt für den Verseilprozeß von Adern 1 und 2 sowie Litze 5 und Strang 6 der gleiche Sachverhalt, wie oben beschrieben. Auch nach diesem Verseilprozeß, für den vorzugsweise eine Doppelschlagverseilmaschine eingesetzt wird, verlaufen die Einzeldrähte 9 bzw. 10 weiter parallel zueinander. Sie nehmen bei einer Verseilung ohne Rückdrehung exakt die Verseilschlaglänge an.

Über der Einheit aus Adern 1 und 2 sowie Litze 5 und Strang 6 ist die Schirmlage 7 aufgebracht. Das kann im gleichen Arbeitsgang wie die vorangehenden Maßnahmen durch überlappendes Aufwickeln eines Hybridbandes geschehen. Die Litze 5 und die Schirmlage 7 bilden zusammen den elektrisch wirksamen Schirm der Leitung L.

Für die Schirmlage 7 wird ein Hybridband aus einer Kunststoffschicht und einer Metallschicht eingesetzt, die durch einen Spezialkleber fest miteinander verbunden sind. Das Hybridband wird so aufgewickelt, daß die Metallschicht innen liegt und damit sowohl an der Litze 5 kontaktierend als auch an den Adern 1 und 2 anliegt. Die Kunststoffschicht besteht vorzugsweise aus Polyester. Für die Metallschicht werden vorzugsweise Aluminium oder Kupfer eingesetzt. Ein solches Hybridband wird beispielsweise auch als "kunststoffkaschierte Aluminiumfolie" bezeichnet.

Über der Schirmlage 7 ist der Mantel 8 aus Isoliermaterial angeordnet. Er kann mittels eines Extruders aufgebracht werden und besteht beispielsweise aus einem Polyolefin, wie Polyethylen oder Polypropylen, oder aus einem thermoplastischen Elastomer, wie Polyurethan. Vor der Extrusion des Mantels 8 kann auf die Schirmlage 7 eine Heißsiegelschicht aufgebracht werden, um den Mantel 8 mit der Schirmlage 7 zu verkleben. Beim Entfernen des Mantels 8 für Kontaktierungszwecke wird die Schirmlage 7 dann gleichzeitig mit entfernt, so daß eine Schirmerdung direkt über die Litze 5 erfolgen kann.

Der Mantel 8 kann aber auch aus mindestens einer heißsiegelfähigen Kunststofffolie bestehen, die um die Schirmlage 7 so herumgewickelt werden kann, daß die heißsiegelfähige Schicht innen liegt. Zwischen dem Mantel 8 und der Schirmlage 7 mit zusätzlicher heißsiegelfähiger Schicht kann nach entsprechender Erwärmung eine Verklebung erreicht werden. Bei einer Konfektionierung der Leitung L kann dann der Mantel 8 gemeinsam mit der Schirmlage 7 entfernt werden.

Der gleiche Sachverhalt, wie er für die Leitung L nach Fig. 1 beschrieben ist, gilt für eine Leitung L1 nach Fig. 2. In der Leitung L1 ist statt des Stranges 6 eine zweite Litze 11 eingesetzt, die ebenso wie die Litze 5 aus Einzeldrähten 10 aufgebaut ist. Die Litze 11 liegt ebenfalls dicht an der Schirmlage 7 an.

Eine Leitung L gemäß Fig. 1 und eine Leitung L1 nach Fig. 2 können als flexible Leitungen beispielsweise zur Übertragung von Daten zwischen einer Signalquelle und einem ortsveränderlichen Gerät eingesetzt werden. Sie können aber auch zusammen mit identisch aufgebauten Leitungen und anderen Elementen in einem übergeordneten Kabel angeordnet werden. Ein Querschnitt durch ein solches Kabel K mit Leitungen L nach Fig. 1 ist beispielsweise in Fig. 3 für eine 16-adrige kombinierte, geschirmte Geberleitung dargestellt.

In der Seele des Kabels K nach Fig. 3 sind drei Leitungen L gemäß Fig. 1, zwei Vierer 12 mit jeweils vier Adern 13 zur Daten- bzw. Signalübertragung und ein Paar 14 mit zwei Adern 15 zur Stromversorgung angeordnet. Die Adern 13 und 15 sind jeweils miteinander verseilt. Leitungen L, Vierer 12 und Paar 14 sind um ein zentrales Kernelement 16 aus Kunststoff herum verseilt. Alle beschriebenen Elemente der Seele S sind von einem elektrischen Schirm 17 umgeben.

Über dem Schirm 17 ist ein Mantel 18 aus Isoliermaterial angebracht. Er besteht vorzugsweise aus Polyvinylchlorid. Bei besonderen Anforderungen hinsichtlich Medienbeständigkeit kann auch ein thermoplastisches Polymer eingesetzt werden, beispielsweise Polyurethan. Zwischen Schirm 17 und Mantel 18 kann eine Trennschicht 19 angebracht sein, die beispielsweise aus einem Polyestervlies oder aus Zellulosepapier besteht.

## Patentansprüche

1. Flexible elektrische Leitung, bestehend aus mindestens zwei Adern (1,2), von denen jede einen aus einer Vielzahl von Einzeldrähten (9) bestehenden Litzenleiter (3) aufweist, der von einer Isolierung (4) umschlossen ist, bei welcher in mindestens einem der zwischen den beiden Adern (1,2) befindlichen Zwickel eine aus verzinnten Kupferdrähten (10) bestehende Litze (5,11) angeordnet ist, bei welcher die Adern (1,2) und die Litze (5,11) zu einer Einheit miteinander verseilt sind, bei welcher über der von den Adern (1,2) und der Litze (5,11) gebildeten Einheit eine elektrisch gut leitende Schirmlage (7) angebracht ist, die an den Adern (1,2) und an der Litze (5,11) anliegt und bei welcher über der Schirmlage ein Mantel (8) aus Isoliermaterial angebracht ist, **dadurch gekennzeichnet,**
- **daß** als Schirmlage (7) ein um die Einheit aus den miteinander verseilten Adern (1,2) und der Litze (5,11) überlappend herumgewickeltes Hybridband eingesetzt ist, das aus einer Kunststoffschicht und einer fest mit derselben verbundenen, an Adern (1,2) und Litzen (5,11) anliegenden Metallschicht besteht, und
- **daß** die Einheit aus Adern (1,2) und Litze (5,11) mit einer kurzen Schlaglänge verseilt ist, die zwischen 6 x D und 14 x D liegt, worin D der Durchmesser einer kreisförmigen Umhüllenden der Einheit ist.

2. Leitung nach Anspruch 1, **dadurch gekennzeichnet, daß** der Mantel (8) mit der Schirmlage (7) verklebt ist.

3. Leitung nach Anspruch 1 oder 2, **dadurch gekennzeichnet, daß** der Mantel (8) aus einer heißsiegelfähigen Kunststofffolie besteht, die über der Schirmlage (7) aufgewickelt ist.

4. Leitung nach einem der Ansprüche 1 bis 3, **dadurch gekennzeichnet, daß** die Einzeldrähte (9) der Litzenleiter (3) miteinander verseilt sind.

5. Leitung nach einem der Ansprüche 1 bis 3, **dadurch gekennzeichnet, daß** die Einzeldrähte (9) der Litzenleiter (3) parallel zueinander verlaufend angeordnet sind.

6. Leitung nach einem der Ansprüche 1 bis 5, **dadurch gekennzeichnet, daß** in beiden Zwickeln zwischen den Adern (1,2) eine aus verzinnten Kupferdrähten (10) bestehende Litze (5,11) angeordnet ist.

7. Leitung nach Anspruch 1 oder 6, **dadurch gekennzeichnet, daß** die Kupferdrähte (10) der Litze (5,11) miteinander verseilt sind.

8. Leitung nach Anspruch 1 oder 6, **dadurch gekennzeichnet, daß** die Kupferdrähte (10) der Litze (5,11) parallel zueinander verlaufend angeordnet sind.

9. Leitung nach Anspruch 1, **dadurch gekennzeichnet, daß** die Metallschicht des Hybridbandes aus Aluminium oder Kupfer besteht.

10. Leitung nach Anspruch 1, **dadurch gekennzeichnet, daß** die Kunststoffschicht des Hybridbandes aus Polyester besteht.

## Claims

1. Flexible electrical line comprising at least two insulated conductors (1,2), each of the conductors (1,2) has a litz wire (3) which comprises a plurality of single wires (9) and is surrounded by an insulation (4), in at least one of the interstices between the two conductors (1,2) at least one litz wire (5,11) is positioned comprising a plurality of tinned copper wires (10), the conductors (1,2) and the litz wire (5,11) are stranded with each other to form a unit which is surrounded by a screening layer (7) made of electrically good conducting material and which contacts the conductors (1,2) and the litz wire (5,11), and a sheath (8) of insulating material surrounds the screening layer, **characterized in**
- **that** a hybrid ribbon is used for the screening layer (7) which is wound with overlap around the unit of conductors (1,2) and litz wire (5,11) and which consists of a plastic layer and a metallic layer which is fixed to the plastic layer and which abuts to the conductors (1,2) and the litz wire (5,11), and
- **that** the unit of conductors (1,2) and litz wire (5,11) is stranded with a short length of lay, which lies between 6 x D and 14 x D, with D being the diameter of a circular envelope of the unit.

2. Line according to claim 1, **characterized in that** the sheath (8) is adhered to the screening layer (7).

3. Line according to claim 1 or 2, **characterized in that** the sheath (8) consists of a heat-sealing plastic foil, which is wound around the screening layer (7).

4. Line according to one of the claims 1 to 3, **characterized in that** the single wires (9) of the litz wire (3) are stranded with each other.

5. Line according to one of the claims 1 to 3, **characterized in that** the single wires (9) of the litz wire (3) are arranged parallel to each other.

6. Line according to one ofthe claimslto 5, **characterized in that** within both interstices between the conductors (1,2) a litz wire (5,11) is mounted which consists of tinned copperwires(10).

7. Line according to claim 1 or 6, **characterized in that** the copper wires (10) of the litz wire (5,11) are stranded with each other.

8. Line according to claim 1 or 6, **characterized in that** the copper wires (10) of the litz wire (5,11) are arranged parallel to each other.

9. Line according to claim 1, **characterized in that** the metallic layer of the hybrid ribbon consists of aluminium or copper.

10. Line according to claim 1, **characterized in that** the plastic layer of the hybrid ribbon consistofpolyester.

## Revendications

1. Câble électrique flexible, constitué d'au moins deux brins (1, 2), dont chacun présente un conducteur torsadé (3) constitué d'une pluralité de fils individuels (9), qui est entouré par une isolation (4), dans lequel, dans au moins un coin situé entre les deux brins (1, 2), on dispose un cordon (5, 11) constitué de fils de cuivre étamés (10), dans lequel les brins (1, 2) et les cordons (5, 11) sont câblés ensemble pour former une unité, dans lequel on applique, sur l'unité formée par les brins (1, 2) et les cordons (5, 11), une couche de blindage (7) bonne conductrice de l'électricité, qui s'applique contre les brins (1, 2) et les cordons (5, 11) et dans lequel on applique sur la couche de blindage une gaine (8) en matériau isolant, **caractérisé en ce que**
- l'on utilise comme couche de blindage (7) une bande hybride enroulée avec chevauchant autour de l'unité constituée des brins (1, 2) et des cordons (5, 11) câblés ensemble, qui se compose d'une couche de plastique et d'une couche de métal connectée fixement à celle-ci, s'appliquant contre les brins (1, 2) et les cordons (5, 11), et
- **en ce que** l'unité constituée des brins (1, 2) et des cordons (5, 11) est câblée avec une plus courte longueur de pas, qui est comprise entre 6 x D et 14 x D, D étant le diamètre d'une enveloppante circulaire de l'unité.

2. Câble selon la revendication 1, **caractérisé en ce que** la gaine (8) est collée à la couche de blindage (7).

3. Câble selon la revendication 1 ou 2, **caractérisé en ce que** la gaine (8) se compose d'une feuille de plastique thermoscellable, qui est enroulée sur la couche de blindage (7).

4. Câble selon l'une quelconque des revendications 1 à 3, **caractérisé en ce que** les fils individuels (9) des conducteurs torsadés (3) sont câblés ensemble.

5. Câble selon l'une quelconque des revendications 1 à 3, **caractérisé en ce que** les fils individuels (9) des conducteurs torsadés (3) sont disposés de manière à s'étendre parallèlement les uns aux autres.

6. Câble selon l'une quelconque des revendications 1 à 5, **caractérisé en ce que** dans les deux coins entre les brins (1, 2), est disposé un cordon (5, 11) constitué de fils de cuivre étamés (10).

7. Câble selon la revendication 1 ou 6, **caractérisé en ce que** les fils de cuivre (10) des cordons (5, 11) sont câblés ensemble.

8. Câble selon la revendication 1 ou 6, **caractérisé en ce que** les fils de cuivre (10) des cordons (5, 11) sont disposés de manière à s'étendre parallèlement les uns aux autres.

9. Câble selon la revendication 1, **caractérisé en ce que** la couche de métal de la bande hybride se compose d'aluminium ou de cuivre.

10. Câble selon la revendication 1, **caractérisé en ce que** la couche de plastique de la bande hybride se compose de polyester.
